# EUROPÄISCHE PATENTSCHRIFT

(11) **EP 0 953 687 B1**
(45) Veröffentlichungstag und Bekanntmachung des Hinweises auf die Patenterteilung: **16.08.2006**
(21) Anmeldenummer: 99108212.4
(22) Anmeldetag: 27.04.1999
(51) Int. Cl.: E02D 29/14, B66F 19/00

(54) **Vorrichtung zum Höhenausgleich zwischen Schachthals und Fahrbahnoberfläche und Anordnung der Vorrichtung in einer Fahrbahnkonstruktion**
Height levelling device between a manhole collar and a roadway surface and implementation of the device in a roadway construction
Dispositif de mise à niveau entre un col de regard et la surface d'une chaussée et mise en oeuvre du dispositif dans un construction de chaussée

(30) Priorität: 30.04.1998 DE 19819334
(43) Veröffentlichungstag der Anmeldung: 03.11.1999
(73) Patentinhaber: Schone, Gerhard, 08262 Morgenröthe-Rautenkranz (DE)
(72) Erfinder: Schone, Gerhard, 08262 Morgenröthe-Rautenkranz (DE)
(74) Vertreter: Auerbach, Bettina

(56) Entgegenhaltungen:
- AT-B- 330 099
- CH-A- 369 075
- DE-A- 3 920 327
- GB-A- 1 186 860
- PATENT ABSTRACTS OF JAPAN vol. 1996, no. 04, 30. April 1996 (1996-04-30) & JP 07 331685 A (DAIICHI KIZAI KK), 19. Dezember 1995 (1995-12-19)

## Beschreibung

Die Erfindung betrifft eine Vorrichtung zum Höhenausgleich zwischen Schachthals und Fahrbahnoberfläche als mit Fahrbahnbelagmaterial ausfüllbarer und homogen in die Fahrbahnoberfläche eingliederungsfälüger Schachtdeckelaufsatz sowie eine Anordnung der Vorrichtung in einer Fahrbahnkonstruktion, wie sie bei der Neuerrichtung und bei der Reparatur von Verkehrsflächen mit darunter befindlichen Ver- und Entsorgungstrassen benötigt werden.

Das Eingliedern von Zugängen zu unterirdischen Ver- und Entsorgungstrassen, beispielsweise Wasserversorgungs- und Abwasserableitungskanäle, Nachrichtenübermittlungstrassen und Energieversorgungsleitungen, stellt bei der Errichtung von Verkehrsflächen ein anerkanntes Problem dar. Die zunehmende Schwere der Verkehrsmittel und die intensivere Inanspruchnahme der Verkehrsflächen erhöht die Anforderungen an die Passfähigkeit der Abdeckungen von Zugangsschächten zu unterirdischen Ver- und Entsorgungstrassen und den Oberflächen der Straßen, Wege und Plätze. Unzureichende Passfähigkeit führt zwangsläufig zu vermeidbaren Belastungen der Fahrzeuge, der Verkehrsflächen und der Zugangsschächte gleichermaßen. Deshalb sind Anstrengungen unverkennbar, mit Hilfe neuer technischer Mittel das bestehende Problem zuverlässig zu lösen.
So kennzeichnet die DE U1 297 07 603 die Schachtabdeckung von einer Kanalisation, bei der das oberste ringförmige Betonformteil des daraus hergestellten Schachtes eine obere Auflagefläche aufweist, auf der ein Tragrahmen für einen einlegbaren Schachtdeckel angeordnet ist und bei dem zumindest zwischen dem Tragrahmen und der Auflagefläche eine dauerelastische Auflage vorgesehen ist, die wenigstens aus einer organischen Reaktionsharzmasse mit stoßdämpfenden Eigenschaften besteht.
Die Anwendung dieser technischen Lösung verbessert zwar die Befahrbarkeit der Schachtabdeckung, erfordert jedoch nach wie vor entweder unterschiedlich dicke Tragrahmen und/oder maßlich präzise Gründungen der errichteten Schächte, wenn es nicht zu Höhendifferenzen zwischen der Oberfläche des elastisch verlagerten Schachtdeckels und der umgebenden Fahrbahnoberfläche kommen soll.

Die DE U1 94 01 426 beschreibt dagegen einen mit Beton ausgefüllten Schachtdeckel für befahrbare Schachtabdeckungen, bei dem die Innenfläche der Deckelschale Vorsprünge und/oder Betonanker zur besseren Verbindung des Betons aufweist, wobei an den oberen Rand der Deckelschale beispielsweise nach innen vorspringende Rippen angegossen sind, deren Querschnitt nach innen zunimmt.
Mit Hilfe dieser technischen Lösung ist es prinzipiell möglich, die Schachtdeckelfüllung gemeinsam mit der übrigen Trag- und Verschleißschicht der umgebenden Verkehrsfläche herzustellen. Allerdings ist die erforderliche Passfähigkeit zwischen der Oberkante der Deckelschale und der umgebenden Verkehrsfläche nur dadurch herzustellen, dass die Lagerung der Deckelschale bereits die erforderliche Maßhaltigkeit aufweist. Nachteilig an dieser Lösung ist außerdem, für die bedarfsweise Lösbarkeit des gefüllten Schachtdeckels bei erforderlichem Zugang zum Schacht besonders aufwendige Vorkehrungen treffen zu müssen.

Eine weitere technische Lösung für den Höhenausgleich zwischen Schachthals und Fahrbahnoberfläche wird mit der JP-A-07331685 bekannt gemacht. Die vorgeschlagene Vorrichtung betrifft einen mit Fahrbahnmaterial ausfüllbaren und homogen in die Fahrbahnoberfläche eingliederungsfähigen Schachtdeckelaufsatz, wobei der Schachtdeckelaufsatz mehrteilig ausgebildet ist und wenigstens aus einem auf den oberen Rand des Schachthalses fixierbaren umlaufenden Kragen und einem passfähigen Einsatz besteht. Die passfähigen Wandungen des umlaufenden Kragens und des passfähigen Einsatzes sind nach oben konisch ausgebildet.

Schließlich beschreibt die DE C2 43 32 968 einen runden Schachtdeckel, der aus einer nach oben offenen und mit Beton gefüllten Schale aus Gusseisen besteht, die einen umlaufenden Auflagerand und in Teilbreichen oberhalb des Auflagerandes obere, von Lüftungsöffnungen durchdrungene Flächen besitzt, wobei diese Flächen in zwei gegenüberliegenden Randbereichen des Deckels liegen und in jeder der beiden Flächen wenigstens zwei parallel zueinander und zu einer Symmetrieachse des Deckels verlaufende Längsschlitze angeordnet sind. Auch diese technische Lösung verfolgt das Ziel, die Paßfähigkeit von Schachtdeckeloberfläche und umgebender Verkehrsfläche zu verbessern.

Gleichzeitig soll eine ausreichende Lösbarkeit des Schachtdeckels aus seiner Auflage gewährleistet werden. Entscheidend ist jedoch auch hierbei, dass bereits die Schachtdeckelauflage im Hinblick auf die vorgesehene Lage der Fahrbahnoberfläche maßlich präzise fixiert ist. Jede Änderung der Lage der Fahrbahnoberfläche, beispielsweise durch abfräsen oder durch Aufbringen neuer Verschleißschichten erfordert zugleich die Neugestaltung der Schachtdeckelauflage.

Neben der Gewährleistung der erforderlichen Paßfähigkeit zwischen den Oberflächen der Schachtabdeckung und der umgebenden Verkehrsfläche soll zugleich die unerläßliche Lösbarkeit der Schachtabdeckung aus der Verkehrsfläche für den Bedarfsfall gesichert werden.
Neben der stabilen und dauerhaften Einbindung der Schachtabdeckung in das umgebende Deckschichtenmaterial soll die wirtschaftliche Herstellbarkeit und die zuverlässige Vermeidung von Überfahrgeräuschen erreicht werden.

Die Aufgabe wird erfindungsgemäß im wesentlichen durch die kennzeichnenden Merkmale der Ansprüche 1, 13 und 14 gelöst.
Danach wird der Höhenausgleich zwischen der Oberfläche der Schachtabdeckung und der Fahrbahnoberfläche als mit Fahrbahnbelagmaterial ausfüllbar und homogen in die Fahrbahnoberfläche eingliederungsfähiger Schachtdeckelaufsatz ausgebildet. Der Schachtdeckelaufsatz ist dazu mehrteilig ausgebildet und besteht wenigstens aus einem umlaufenden Kragen und einem paßfähigen Einsatz.
Der umlaufende Kragen weist auf dem oberen Rand der Schachtabdeckung fixierbare Auflager auf. Außerdem besitzt der umlaufende Kragen am Auflagering anliegende Übergriffe, die das seitliche Verschieben des umlaufenden Kragens verhindern. Zusätzlich sind zwischen dem umlaufenden Kragen und dem paßfähigen Einsatz Kanäle zum bedarfsweisen Einführen von fluiden Druckmitteln angeordnet. Die paßfähigen Wandungen des umlaufenden Kragens und des paßfähigen Einsatzes sind nach oben konisch erweitert ausgebildet. Außerdem sind die paßfähigen Wandungen des umlaufenden Kragens und des paßfähigen Einsatzes thermisch und/oder mechanisch kürzbar gestaltet.
Zwischen dem paßfähigen Einsatz und dem umlaufenden Kragen sind Druckkammern angeordnet, die bei Erfordernis mit fluiden Druckmitteln ausgefüllt werden können.

Mit Hilfe dieser technischen Lösung ist es möglich, das Auftragen von Binder- und/oder Deckschichten auf die Verkehrsfläche und das Ausfüllen des Schachtdeckelaufsatzes in einem kontinuierlichen Arbeitsgang vorzunehmen. Bei Einsatz ausreichend dimensionierter Schachtdeckelaufsätze können nachträgliche Justierarbeiten zum Höhenausgleich zwischen der Oberfläche des Schachtdeckels und der umgebenden Fahrbahnoberfläche entfallen.

Besondere Vorarbeiten beim Aufsetzen der Schachtabdeckung auf den zugänglich zu haltenden Schacht sind minimierbar.
Die erforderlichen Anpassungsarbeiten lassen sich auf das Abschneiden des gegebenenfalls überstehenden Randes des umlaufenden Kragens und des paßfähigen Einsatzes auf das Niveau der Fahrbahnoberfläche reduzieren. Infolge der Möglichkeit des Einsatzes von fluiden Druckmitteln beim Lösen des paßfähigen Einsatzes aus dem umlaufenden Kragen läßt sich der Zugang zum jeweiligen Schacht im Bedarfsfall einfach und rationell gestalten. Sowohl nach dem Ausfüllen des paßfähigen Einsatzes mit Fahrbahnbelagmaterial als auch nach dem Wiedereinsetzen des zwischenzeitlich gelösten Schachtdeckeleinsatzes ist die mechanische und akustische Klapperfreiheit beim Überfahren gewährleistet.
Erreicht wird außerdem eine höhere Sicherheit gegen das mißbräuchliche Entfernen der Schachtabdeckung wegen der dazu benötigten speziellen Arbeitsmittel. Die Überfahrbarkeit der Schachtabdeckung läßt sich auf dem vorgeschlagenen Wege ohne Inkaufnahme einer markanten Geräuschkulisse gewährleisten.
Als Vorteil der vorgeschlagenen technischen Lösung gilt weiterhin die Möglichkeit des Einsatzes von Recyclingbaustoffen für die Herstellung des Schachtdeckelaufsatzes, beispielsweise von mechanisch stabilisierten Altkunststoffen.

In einer Ausführungsform der Erfindung ist vorgesehen, das fixierbare Auflager als einteiliges und die gesamte Schachtabdeckung zumindest teilweise überdeckendes Bauelement auszubilden.

In einer weiteren Ausführungsform ist es möglich, das fixierbare Auflager als mehrteiliges und die Schachtabdeckung nur teilweise überdeckendes Bauelemet auszubilden.

Weiterhin kann die Vorrichtung so gestaltet werden, daß der umlaufende Kragen und der paßfähige Einsatz aus einem einheitlichen Werkstoff, vorzugsweise aus gegen thermische Beanspruchung stabilisiertem Kunststoff, besteht.

Vorgesehen ist außerdem, daß die Kanäle und Druckkammern für die Aufnahme von hydraulischen oder alternativ dazu von pneumatischen Druckmitteln ausgebildet sind.

Es ist auch möglich, den Schachtdeckelaufsatz so zu gestalten, daß der paßfähige Einsatz eine zentrale Bohrung für die Aufnahme von mechanischen Lösehilfen aufweist.

Die Vorrichtung kann auch auf einfache Weise für die Verbesserung der Wiederauffindbarkeit genutzt werden.
Dazu sind der Verschlußdeckel für die zentrale Bohrung und/oder die paßfähigen Wandungen von umlaufendem Kragen und paßfähigem Einsatz lagekennzeichnend farbgestaltet.

Insbesondere bei vorgesehenem Einsatz von fluiden Druckmitteln als Lösehilfe ist es vorteilhaft, die Abstützung zwischen dem umlaufenden Kragen und dem paßfähigen Einsatz als druckkammerbildendes flexibles Dichtlippensystem auszubilden.
Das flexible Dichtlippensystem zwischen dem paßfähigen Einsatz und dem umlaufenden Kragen kann auch als Teil des umlaufenden Kragens ausgebildet sein.
Schließlich ist es auch möglich, das flexible Dichtlippensystem zwischen dem paßfähigen Einsatz und dem umlaufenden Kragen als Teil des paßfähigen Einsatzes auszubilden.

In einer weiteren Ausfühnuigsform der Erfindung ist es vorgesehen, die das seitliche Verschieben des Schachtdeckelaufsatzes verhindernden Übergriffe als an dem Auflagering anliegende und keilförmig aufweitbare Ringelemente auszubilden.

Eine besondere Ausführungsvariante der Erfindung sieht vor, daß die Vorrichtung zum Höhenausgleich zwischen Schachtabdeckung und Fahrbahnoberfläche als mit Fahrbahnbelagmaterial ausfüllbarer und homogen in die Fahrbahnoberfläche eingliederungsfähiger einteiliger Schachtdeckelaufsatz ausgebildet ist.
Der Schachtdeckelaufsatz weist dazu einen nach oben konisch erweiterten und mit Fahrbahnbelagsmaterial ausfüllbaren umlaufenden Kragen auf.
Der umlaufende Kragen ist mit das seitliche Verschieben des Schachtdeckelaufsatzes verhindernden und am Auflagering anliegenden Übergriffen ausgestattet.
Außerdem ist der Schachtdeckelaufsatz mit einem auf dem Schachtdeckel aufliegenden Boden ausgestattet.
Am Boden des Schachtdeckelaufsatzes ist wenigstens eine bis zur Fahrbahnoberfläche reichende Werkzeugaufnahme angeordnet.

Zur Gewährleistung der erwünschten Lösbarkeit des einteiligen Schachtdeckelaufsatzes ist im Boden außerhalb des Bereichs des Schachtdeckels wenigstens eine als Sollbruchstelle ausgebildete Zone angeordnet, welche im unausbleiblichen Fall wirksam werden kann.
Generell ist die Schachtabdeckung jeder geometrischen Form des Schachthalses anpaßbar.

Eine besondere Ausführungsform der Erfindung sieht eine Vorrichtung zum Höhenausgleich zwischen Schachtabdeckung und Fahrbahnoberfläche in Form eines in die Fahrbahnoberfläche eingliederungsfähigen Schachtaufsatzes vor, der mehrteilig ausgebildet ist.
Bei Neubau oder bei Reparatur einer Fahrbahn wird am Auflagering unterhalb des Schachtdeckels ein bis in das Niveau der Binderschicht ragender Außenring angeordnet, der eine nach oben gerichtete konische Öffnung aufweist. Außerdem wird auf dem Schachtdeckel selbst ein Aufsatz mit Belüftungschlitzen angeordnet, wobei diese Belüftungsschlitze überwiegend mit den Öffnungen im Schachtdeckel übereinstimmen. In den Belüftungsschlitzen sind verschiebliche Schiebehülsen angeordnet, die zunächst beim Aufbringen von Binderschichtmaterial in eine entsprechend tiefere Stellung gebracht werden. Für das Auffüllen des Aufsatzes mit Binderschichtmaterial wird ein nach dem Auffüllen entnehmbarer Zwischenring zwischen dem Außenring und dem Aufsatz angeordnet, der nach seiner Entnahme zwischen dem Außenring und dem Binderschichtmaterial oberhalb des Schachtdeckels einen nach oben konisch geöffneten Ringspalt bildet. Im konisch nach oben erweiterten Außenring wird nunmehr ein bis zur Sollhöhe der Deckschicht verschieblicher Schiebering angeordnet, in den ein Einsatz mit Fluidzufuhrungskanälen und oberen und unteren Dichtlippen eingebracht wird. In diesen Einsatz gelangt während des Aufbringens des Deckschichtmaterials auf die Fahrbahn das Deckschichtmaterial und bildet eine homogene Oberfläche, die lediglich von der Oberkante des Schiebrings, von der Oberkante des Einsatzes mit den verschließbaren Öffnungen der Fluidzuführungskanäle und von den Enden der in den Belüftungsschltzen angeordneten und bis zur oberen Ebene des Deckschichtmaterials reichenden Schiebehülsen unterbrochen wird. Im Reparaturfall können in die Schiebehüdsen mechanische Hebehilfen eingesetzt werden, wobei der Schachtdeckel mit Aufbau nach annähernd 90° Drehung der mechanischen Hebehilfe abgehoben werden kann. Zur Erleichterung der Abnahme des Schachtdeckels vom Schachtbauwerk können in die Fluidzufühnmgskanäle beliebige fluide Medien eingebracht werden.

Durch entsprechende Materialauswahl oder besondere Oberflächenbeschichtung zwischen dem Schiebering und dem Einsatz kann das Abheben des Schachtdeckels mit aufgebautem Fahrbahnmaterial ebenfalls erleichtert werden.

Es ist möglich, daß am Aufsatz Profilierungen angeordnet sind, die der innigen Verbindung des einzubringenden Binderschichtmaterials mit dem Aufsatz dienen.
Weiterhin ist es möglich, an der Innenfläche des Einsatzes Profilierungen anzuordnen, die der innigen Verbindung des Deckschichtmaterials mit dem Einsatz dienen.
Zum erleichterten Einführen der mechanischen Hebehilfen können die Belüftungsschlitze sowie die darin angeordneten Schiebhülsen mit einem ovalen oder einem rechteckigen Querschnitt ausgestattet sein.
Diese Ausführungsform der Erfindung trägt im besonderen Maße der Forderung Rechnung, das Straßenbaumaterial zumindest formschlüssig auf dem oberen Abschluß des Schachtbauwerkes sicher zu fixieren, die innige Eingliederung der Vorrichtung zur Schachtabdeckung in den übrigen Teil des Fahrbahnaufbaus sicherzustellen und gleichzeitig zeit-, kosten- und kraftsparend die Zugänglichkeit des Schachtbauwerks im Reparatur- oder Inspektionsfall zu ermöglichen.

Die Vorteile der Erfindung bestehen damit zusammengefaßt in einer grundsätzlichen Vereinfachung der Herstellung und Instandhaltung von Verkehrsflächen mit in die Oberflächen integrierten Schachtabdeckungen. Vorhandene oder entstehende Höhendifferenzen können bei hoher Produktivität ausgeglichen bzw. vermieden werden. Neben wirtschaftlichen Vorteilen lassen sich gleichzeitig deutliche Minderungen der Geräuschemission beim Überfahren der Schachtdeckelaufsätze erreichen. Schließlich stellt die Anwendung der vorgeschlagenen technischen Lösung eine Voraussetzuung dafür dar, mechanische Schäden am rollenden Material einerseits und an den Verkehrsflächen sowie an den Schachtkonstruktionen andererseits deutlich zu minimieren.
Der besondere Vorzug der erfindungsgemäßen technischen Lösung besteht darin, daß für die einzelnen Komponenten der Vorrichtung unterschiedliche Materialien, bevorzugt Bauteile aus recyclingfähigen Primär- oder Sekundärkunststoff, eingesetzt werden können. Derartige Teile lassen sich im Reparaturfall mit der Fahbahnoberfläche unproblematisch abfräsen.

In diesem Falle wird nach dem Abfräsen der Deckel mittels der mechanischen Hebehilfe und gegebenenfalls bei Unterstützung durch das Einbringen von entsprechenden fluiden Medien vom Schachtbauwerk entnommen und durch Entnahme des Schieberings unter weiterer Nutzung des Außenrings die Vorrichtung zum Höhenausgleich zwischen Schachtabdeckung und Fahrbahnoberfläche erneut aufgebaut.

Die Erfindung soll nachstehend anhand von Ausfühnmgsbeispielen näher erläutert werden.
In der beiliegenden Zeichnung zeigen:
- Fig. 1: die schematische Schnittdarstellung der Kontaktstelle zwischen umlaufendem Kragen und paßfähigem Einsatz mit am umlaufenden Kragen angeordneter elastischer Dichtlippe, Druckkammer und Zuführungskanal für fluide Druckmittel im paßfähigen Einsatz;
- Fig. 2: die schematische Schnittdarstellung vom umlaufendem Kragen mit daran angeordneter elastischer Dichtlippe, Abstützung und Druckkammer sowie angeordnetem Zuführungskanal für fluide Druckmittel;
- Fig. 3: die schematische Schnittdarstellung der Kontaktstelle zwischen umlaufendem Kragen und paßfähigem Einsatz, wobei das fixierbare Auflager als Ringelement ausgebildet ist;
- Fig. 4: die schematische Schnittdarstellung analog Fig. 3 mit einem bis zur Fahrbahnoberfläche reichenden umlaufenden Kragen und speziellem Dichtlippensystem am paßfähigem Einsatz;
- Fig. 5: die schematische Schnittdarstellung eines einteiligen Schachtdeckelaufsatzes.
- Fig. 6: die schematische Schnittdarstellung eines bis zum Auflagering des Schachthalses freigelegten Schachtbauwerks mit am Auflagering angeordnetem Außenring;
- Fig. 7: die schematische Schnittdarstellung eines freigelegten Schachthalses mit daran angeordnetem Außenring und auf dem Schachtdeckel aufgesetztem Aufsatz mit Belüftungsschlitzen und Schiebehülsen;
- Fig. 8: die schematische Schnittdarstellung der mit Binderschichtmaterial ausgefüllten Teile der Vorrichtung unter Einsatz des zwischen Außenring und Aufsatz angeordnetem entnehmbaren Zwischenrings;
- Fig. 9: die schematische Schnittdarstellung der Vorrichtung an einem Schachtbauwerk mit bis zur Fahrbahnoberfläche verschieblichen Schiebering;
- Fig. 10: die schematische Schnittdarstellung der unter Anwendung eines Einsatzes mit Deckschichtmaterial fertiggestellten Fahrbahn im Bereich eines Schachtbauwerks;
- Fig. 11: die schematische Schnittdarstellung der fertiggestellten Fahrbahn im Bereich einer Schachtabdeckung im Zustand des Abhebens der Vorrichtung mit Hilfe mechanischer Hebehilfen unter Zusatz von das Abheben unterstützenden fluiden Medien;
- Fig. 12: den Ausschnitt einer schematischen Schnittdarstellung der Vorrichtung an einer Schachtabdeckung unter Einsatz von Außenring, Aufsatz mit Belüftungsschlitz und Schiebehülse (in zwei Ausführungsvarianten), Schiebering und Einsatz mit unteren und oberen Dichtlippen sowie Fluidzuführungkanälen.

### Ausführungsbeispiel 1:

Gemäß Fig. 1 besteht eine Vorrichtung zum Höhenausgleich zwischen Schachtabdeckung (4) und Fahrbalmoberfläche als Schachtdeckelaufsatz 1 aus einem umlaufenden Kragen 2 und einem paßfähigen Einsatz 3. Der umlaufende Kragen 2 besitzt ein fixierbares Auflager 5, das kreisringförmig auf dem oberen Rand der Schachtabdeckung 4 aufliegt.

Der umlaufende Kragen 2 verfügt außerdem über einen zylinderförmigen Übergriff 7, der am Auflagering 6 anliegt und den Schachtdeckelaufsatz 1 gegen seitliches Verschieben sichert. Das fixierbare Auflager 5 besitzt ein aufgebogenes kreisringförmiges Element, das als flexibles Dichtlippensystem 14 zwischen dem umlaufenden Kragen 2 und dem paßfähigen Einsatz 3 eine Druckkammer 10 bildet. Auf dem Umfang des äußeren Randes des paßfähigen Einsatzes 3 sind zum Beispiel vier Kanäle 8 verteilt angeordnet, über die bedarfsweise fluide Druckmittel, vorzugsweise Wasser oder Druckluft, der Druckkammer 10 zugefuhrt werden können, um ein Lösen des paßfähigen Einsatzes 3 aus der Konstruktion des umlaufenden Kragens 2 zu bewirken.
Für die Konstruktion des Schachtdeckelaufsatzes 1 wurde ein thermisch stabilisierter und eingefärbter Thermoplastwerkstoff aus Recyclingmaterial verwendet. Im Rohbaumaß besitzt der Schachtdeckelaufsatz 1 eine solche Höhe, die um ca. 100 mm das Differenzmaß zwischen dem vorhandenen oberen Rand der Schachtabdeckung und der gewünschten Fahrbahnoberfläche übersteigt.
Vor dem Aufbringen der Binder- und/oder Verschleißschichten auf die die Schachtabdeckung umgebende Verkehrsfläche wird der Schachdeckelaufsatz im Bereich des konisch nach oben erweiterten umlaufenden Kragens und des paßfähigen Einsatzes auf das sich ergebende Differenzmaß gekürzt, um danach im eingebauten Zustand in die Fertigung der Fahrbahnoberfläche einbezogen zu werden.
Die Kanäle 8 für das Zuführen von fluiden Druckmitteln zur Druckkammer 10 sind zuvor mit farbigen Verschlußdeckeln 12 verschlossen worden, um im Bedarfsfall die Lageerkennung zu erleichtern.
Der vollständig in den Fahrbahnaufbau integrierte Schachtdeckelaufsatz 1 stellt nunmehr für den rollenden Verkehr keine Inhomogenität mehr dar, führt zur Minderung von Geräuschsemissionen und verbessert die Standfestigkeit der Schachtkonstruktion und der umgebenden Verkehrsfläche.

### Ausführungsbeispiel 2:

Ähnlich dem Beispiel 1 besteht gemäß der Fig. 2 ein Schachtdeckelaufsatz 1 aus einem umlaufenden Kragen 2. Der umlaufende Kragen 2 besitzt ein kreisringförmig ausgebildetes fixierbares Auflager 5 und auf den Umfang verteilt wenigstens drei Stück Übergriffe 7, die am Auflagering 6 anliegen und das seitliche Verschieben des Schachtdeckelaufsatzes verhindern.

Am Boden der Schachtabdeckung sind im Randbereich umlaufend elastische Bauelemente angeordnet, die als flexibles Dichtlippensystem 14 fungieren. Dieses Dichtlippensystem 14 schließt eine kreisringförmig ausgebildete Druckkammer 10 ein, die ihrerseits durch wenigstens zwei Stück am Umfang verteilt angeordnete Kanäle 8 mit fluiden Druckmitteln beschickt werden kann. Die Kanäle 8 sind dabei im umlaufenden Kragen 2 ausgebildet.

### Ausführungsbeispiel 3:

Wie im Ausführungsbeispiel 1 besteht gemäß Fig 3 und 4 ein Schachtdeckelaufsatz 1 aus einem umlaufenden Kragen 2 und einem paßfähigen Einsatz 3. In einer ersten Ausführungsform gemäß Fig. 3 besitzt der umlaufende Kragen 2 neben einem ringförmigen und am Auflagering 6 anliegenden Übergriff 7 ein fixierbares Auflager 5, das vollflächig auf der oberen Schachtabdeckung 4 aufliegt. Der ringförmige Übergriff 7 ist als Ringelement 15 nach oben konisch erweitert ausgebildet, in den das nach unten konisch verjüngte Ende des paßfähigen Einsatzes 3 eingreift. Dieses Ende bildet mit dem Ringelement 15 des umlaufenden Kragens 2 das flexible Dichtlippensystem 14, das bedarfsweise eine fluide Druckmittel aufnehmende Druckkammer 10 einschließt.
In der Wandkonstruktion des paßfahigen Einsatzes 3 sind beispielsweise insgesamt zwei Kanäle 8 eingearbeitet, die mit der Druckkammer 10 in Verbindung stehen.

Gemäß der mit Fig. 4 gekennzeichneten weiteren Ausführungsvariante wird zunächst der umlaufende Kragen 2 am Auflagering 6 positioniert, wobei die elastisch ausgebildeten Übergriffe 7 den umlaufenden Kragen 2 am Auflagering 6 positionieren.
Der danach in den umlaufenden Kragen 2 eingesetzte paßfähige Einsatz 3 bildet mit seinem kreisringförmigen unteren Ende einen Ringkeil, der in das Ringelement 15 des umlaufenden Kragens 2 eingreift und den Schachtdeckelaufsatz 1 fest am oberen Rand der Schachtabdeckung 4 positioniert. Der Ringkeil des paßfähigen Einsatzes 3 ist gleichzeitig als flexibles Dichtlippensystem 14 ausgebildet, so daß bedarfsweise über die im paßfähigen Einsatz 3 ausgebildeten Kanäle 8 das, das Abheben des paßfähigen Einsatzes 3 untersttitzende Einbringen von fluiden Druckmitteln ermöglicht werden kann.

Die Abstützung 13 des Schachtdeckelaufsatzes 1 auf dem oberen Rand der Schachtabdeckung 4 erfolgt hierbei über den Boden des paßfähigen Einsatzes 3.

### Ausführungsbeispiel 4:

Gemäß Fig. 5 ist der Schachtdeckelaufsatz 1 einteilig ausgebildet. Er besitzt einen Boden 16, der das fixierbare Auflager 5 auf dem oberen Rand der Schachtabdeckung 4 bildet. Der ringförmig ausgebildete Übergriff 7 ist flexibel gestaltet und liegt am Auflagering 6 an. Damit wird gewährleistet, daß der Schachtdeckelaufsatz 1 auch bei geringer Maßhaltigkeit der Schachtkonstruktion ausreichend gegen seitliches Verschieben beim Aufbringen der Fahrbahnschichten gesichert ist. Im Boden 16 des einteiligen Schachtdeckelaufsatzes sind kreisringförmig Schwächezonen eingearbeitet, die bedarfsweise beim erforderlichen Freilegen des oberen Randes der Schachtabdeckung 4 als Sollbruchstelle 18 wirken. Für die mechanische Entnahme aus der Verkehrsfläche besitzt der Schachtdeckelaufsatz 1 eine zentrale Bohrung 11, die für die bedarfsweise Werkzeugaufnahme 17 ausgebildet ist und in die ein eingefärbter und herausnehmbarer Verschlußdeckel 12 eingefügt ist. Bei erforderlichem Freilegen des oberen Randes der Schachtabdeckung 4 kommt es demzufolge bei zu großer Haftung des nach oben konisch erweiterten Randes des Schachtdeckelaufsatzes 1 im umgebenden Fahrbahnbelagsmaterial zum mechanischen Zerstören des Schachtdeckelaufsatzes, was zum erneuten Einfügen eines einteiligen Schachtdeckelaufsatzes vor dem Wiederherstellen der Verkehrsfläche Anlaß gibt.

### Ausführungsbeispiel 5:

Gemäß der Figuren 6 bis 12 besteht eine Vorrichtung zum Höhenausgleich zwischen Schachtabdeckung und Fahrbahnoberfläche aus einem am Auflagering 6 angeordneten bis auf das obere Niveau der Binderschicht reichenden Außenring 19, der mit etwa 3° nach oben konisch erweitert ausgeführt ist. Der Außenring 19 liegt am Auflagering mittels eines nach oben gebogenen zylindrischen Teils mittels Reibschluß an.

Sowohl der Außenring 19 als auch die übrigen Teile der Vorrichtung sind aus thermoplastischem Kunststoff gefertigt. Die Innenfläche des verschieblichen Schieberings 24 und die Außenfläche des Einsatzes 25 sind zusätzlich mit einem die Gleitfähigkeit verbessernden Material beschichtet. Auf dem Schachtdeckel ist ein Aufsatz 20 angeordnet, dessen nach unten gebogener Rand den Schachtdeckel umschließt und zugleich den nach oben gerichteten zylindrischen Teil des Außenrings 19 überdeckt.
Der Aufsatz 20 enthält Belüfiungschlitze 21, die mit den Belüftungsschlitzen des Schachtdeckels lagemäßig übereinstimmen. In den Belüfiungsschlitzen 21 sind Schiebehülsen 22 angeordnet, die zunächst soweit in die Belüftungsschlitze eingeschoben sind, daß sich die Oberkanten der Schiebehülsen 22 etwa in Höhe der geplanten Oberkante der aufzubringenden Binderschicht befinden. Danach wird in den Außenring 19 ein entnehmbarer Zwischenring 23 mit V-förmigem Querschnitt so eingelegt, daß die Oberkante des entnehmbaren Zwischenring 23 ebenfalls bis zur vorgesehenen Höhe der Binderschicht reicht. Nach Aufbringen der Binderschicht wird dieser Zwischenring 23 entnommen. Zugleich werden die Schiebehülsen 22 aus den Belüftungsschlitzen 21 soweit herausgezogen, daß die Oberkanten der Schiebehülsen der vorgesehenen Lage der Fahrbahnoberfläche entsprechen.
Danach wird in den konischen Außenring 19 ein verschieblicher Schiebering 24 eingesetzt und ebenfalls mit seiner Oberkante zur vorgesehenen Oberkante der vorgesehenen Fahrbahnoberfläche ausgerichtet. In diesen verschieblichen Schiebering 24 wird der Einsatz 25 eingelegt, der in seinem unteren Bereich eine ringförmige untere Dichtlippe 27 enthält, die am Außenring 19 anliegt, und weiterhin eine obere ringförmige Dichtlippe 28 enthält, die am Aufsatz 20 anliegt. Der Einsatz 25 enthält hier beispielsweise vier Stück am Umfang des Einsatzes 25 gleichverteilte Fluidzuführungskanäle 8, mit deren Hilfe bei Erfordernis unter Druck stehende fluide Hilfsmedien, beispielsweise Druckluft oder Druckflüssigkeit, eingebracht werden können.
Auf dem Aufsatz 20 sind beispielsweise nagelförmige Profilierungen 29 angeordnet, die dem innigen Verbund des Binderschichtmaterials mit dem Aufsatz 20 dienen.
An der Innenfläche des Einsatzes 25 sind ebenfalls stegförmige Profilierungen 30 angeordnet, die dem innigen Verbund des Deckschichtmaterials mit dem Einsatz 25 dienen.

### Bezugszeichenliste

- 1: Schachtdeckelaufsatz
- 2: umlaufender Kragen
- 3: paßfähiger Einsatz
- 4: oberer Rand des Schachthalses
- 5: fixierbares Auflager
- 6: Schachthals
- 7: Übergriff
- 8: Kanal
- 9: paßfähige Wandung
- 10: Druckkammer
- 11: Zentrale Bohrung
- 12: Verschlußdeckel
- 13: Abstützung
- 14: Flexibles Dichtlippensystem
- 15: Ringelement
- 16: Boden des einteiligen Schachtdeckelaufsatzes
- 17: Werkzeugaufnahme
- 18: Sollbruchstelle
- 19: Außenring
- 20: Aufsatz
- 21: Belüftungsschlitze
- 22: verschiebliche Hülse
- 23: Wiederverwendbarer Zwischenring
- 24: höhenverstellbarer Schiebering
- 25: Einsatz
- 26: Mechanische Hebehilfe
- 27: untere Dichtlippe
- 28: obere Dichtlippe
- 29: Profilierung an der Oberseite des Aufsatzes
- 30: Profilierung an der Innenseite des Einsatzes

## Patentansprüche

1. Vorrichtung zum Höhenausgleich zwischen Schachthals und Fahrbahnoberfläche als mit Fahrbahnbelagmaterial ausfüllbarer und homogen in die Fahrbahnoberfläche eingliederungsfähiger Schachtdeckelaufsatz, wobei der Schachtdeckelaufsatz mehrteilig ausgebildet ist und wenigstens aus einem umlaufenden Kragen (2) und einem passfähigen Einsatz (3) esteht, bei dem die passfähigen Wandungen des umlaufenden Kragens und des Einsatzes nach oben konisch erweitert ausgebildet sind,
**dadurch gekennzeichnet,**
**dass** der umlaufende Kragen (2) auf dem oberen Rand des Schachthalses (4) fixierbare Auflager (5) aufweist,
**dass** der umlaufende Kragen (2) das seitliche Verschieben verhindernde und am Auflagering (6) anliegende Übergriffe (7) aufweist,
**dass** zwischen dem umlaufenden Kragen (2) und dem passfähigen Einsatz (3) das Einführen von fluiden Druckmitteln zulassende Kanäle (8) angeordnet sind,
**dass** die passfähigen Wandungen (9) des umlaufenden Kragens (2) und des passfähigen Einsatzes (3) thermisch oder mechanisch kürzbar gestaltet sind und
**dass** zwischen dem passfähigen Einsatz (3) und dem umlaufenden Kragen (2) mit fluiden Druckmitteln ausfullbare Druckkammern (10) angeordnet sind.

2. Vorrichtung nach dem Anspruch 1, **dadurch gekennzeichnet, dass** das fixierbare Auflager (5) als einteiliges und den gesamten oberen Rand des Schachthals (4) zumindest teilweise überdeckendes Bauelement ausgebildet ist.

3. Vorrichtung nach dem Anspruch 1, **dadurch gekennzeichnet, dass** das fixierbare Auflager (5) als mehrteiliges und den oberen Rand des Schachthalses (4) nur teilweise überdeckendes Bauelement ausgebildet ist.

4. Vorrichtung nach den Ansprüchen 1 bis 3, **dadurch gekennzeichnet, dass** der umlaufende Kragen (2) und der passfähige Einsatz (3) aus einem einheitlichen Werkstoff, vorzugsweise aus gegen thermische Beanspruchung stabilisiertem Kunststoff, besteht.

5. Vorrichtung nach den Ansprüchen 1 bis 4, **dadurch gekennzeichnet, dass** die Kanäle (8) und die Druckkammern (10) für die Aufnahme von hydraulischen Druckmitteln ausgebildet sind.

6. Vorrichtung nach einem der Ansprüche 1 bis 4, **dadurch gekennzeichnet, dass** die Kanäle (8) und die Druckkammern (10) für die Aufnahme von pneumatischen Druckmitteln ausgebildet sind.

7. Vorrichtung nach einem der Ansprüche 1 bis 6, **dadurch gekennzeichnet, dass** der passfähige Einsatz (3) eine zentrale Bohrung (11) für die Aufnahme von mechanischen Lösehilfen aufweist.

8. Vorrichtung nach einem der Ansprüche 1 bis 7, **dadurch gekennzeichnet, dass** der Verschlussdeckel (12) für die zentrale Bohrung (11) und/oder die passfähigen Wandungen (9) von umlaufendem Kragen (2) und passfähigem Einsatz (3) lagekennzeichnend farbgestaltet sind.

9. Vorrichtung nach einem der Ansprüche 1 bis 8, **dadurch gekennzeichnet, dass** die Abstützung (13) zwischen dem umlaufenden Kragen (2) und dem passfähigen Einsatz (3) als Druckkammer bildendes flexibles Dichtlippensystem (14) ausgebildet sind.

10. Vorrichtung nach dem Anspruch 9, **dadurch gekennzeichnet, dass** das flexible Dichtlippensystem (14) zwischen dem passfähigen Einsatz (3) und dem umlaufenden Kragen (2) als Teil des umlaufenden Kragens (2) ausgebildet ist.

11. Vorrichtung nach dem Anspruch 9, **dadurch gekennzeichnet, dass** das flexible Dichtlippensystem (14) zwischen dem passfähigen Einsatz (3) und dem umlaufenden Kragen (2) als Teil des passfähigen Einsatzes (3) ausgebildet ist.

12. Vorrichtung nach einem der Ansprüche 1 bis 11, **dadurch gekennzeichnet, dass** die das seitliche Verschieben des Schachtdeckelaufsatzes (1) verhindernden Übergriffe (7) als an dem Auflagering (6) anliegende und keilförmig aufweitbare Ringelemente (15) ausgebildet sind.

13. Vorrichtung zum Höhenausgleich zwischen Schachthals und Fahrbahnoberfläche als mit Fahrbahnbelagmaterial ausfüllbarer und homogen in die Fahrbahnoberfläche eingliederungsfähiger Schachtdeckelaufsatz, wobei der Schachtdeckelaufsatz (1) einen nach oben konisch erweiterten und mit Fahrbahnbelagsmaterial ausfullbaren umlaufenden Kragen aufweist, **dadurch gekennzeichnet,**
**dass** der Schachtdeckelaufsatz (1) einteilig ausgebildet ist,
**dass** der umlaufende Kragen (2) mit das seitliche Verschieben des Schachtdeckelaufsatzes (1) verhindernden und am Auflagering (6) anliegenden Übergriffen (7) ausgestattet ist,
**dass** der Schachtdeckelaufsatz (1) mit einem auf dem Schachthals aufliegenden Boden (16) ausgestattet ist,
**dass** an dem Boden (16) des Schachtdeckelaufsatzes (1) wenigstens eine bis zur Fahrbahnoberläche reichende Werkzeugaufnahme (17) angeordnet ist und
**dass** am Boden (16) außerhalb des Bereiches des Schachtdeckels wenigstens eine als Sollbruchstelle (18) ausgebildete Zone angeordnet ist.

14. Anordnung einer Vorrichtung zum Höhenausgleich zwischen Schachthals und Fahrbahnoberfläche nach einem der Ansprüche 1 bis (12) in einer Fahrbahnkonstruktion, wobei die Vorrichtung zum Höhenausgleich mehrteilig ausgebildet ist, ein bis in das Niveau der Binderschicht ragender Außenring (19) am Schachthals (6) mit nach oben geöffneter Konizität angeordnet ist, wobei der Außenring (19) am Schachthals (6) durch einen nach Oben gebogenen zylindrischen Teil mittels Reibschluß anliegt, auf dem Schachthals ein Aufsatz (20) mit Belüftungsschlitzen (21) und Schiebehülsen (22) angeordnet ist, ein beim Auffüllen des Aufsatzes (20) mit Binderschichtmaterial dienender und nach dem Auffüllen entnehmbarer Zwischenring (23) zwischen dem Außenring (19) und dem Aufsatz (20) angeordnet ist, im konischen Außenring (19) ein bis zur Sollhöhe der Deckschicht verschieblicher Schiebering (24) angeordnet ist, ein der Aufnahme von Deckschichtmaterial dienender und in den Schiebering (24) einbringbarer Einsatz (25) angeordnet ist und im einbringbaren Einsatz (25) Fluidzuführungskanäle (8) sowie obere und untere Dichtlippen (27, 28) angeordnet sind. '

15. Anordnung nach dem Anspruch 14, **dadurch gekennzeichnet, dass** in die Schiebehülsen (22) einführbare und nach annähernd 90° Drehung zum Abheben des Schachtdeckels dienende mechanische Hebehilfen (26) anordnungsfähig sind.

16. Anordnung nach einem der Ansprüche 14 und 15, **dadurch gekennzeichnet, dass** am Aufsatz (20) der innigen Verbindung des einzubringenden Binderschichtmaterials mit dem Aufsatz (20) dienende Profilierungen (29) angeordnet sind.

17. Anordnung nach einem der Ansprüche 14 bis 16, **dadurch gekennzeichnet, dass** an der Innenfläche des Einsatzes (25) der innigen Verbindung des Deckschichtmaterials mit dem Einsatz (25) dienende Profilierungen (30) angeordnet sind.

18. Anordnung nach einem der Ansprüche 14 bis 17, **dadurch gekennzeichnet, dass** die Belüftungsschlitze (21) und die Schiebehülsen (22) mit einem ovalen Querschnitt ausgestattet sind.

19. Anordnung nach einem der Ansprüche 14 bis 17, **dadurch gekennzeichnet, dass** die Belüftungsschlitze (21) und die Schiebehülsen (22) mit einem rechteckigen Querschnitt ausgestattet sind.

## Claims

1. Height-levelling device between a manhole neck and a roadway surface in the form of a manhole cover attachment which can be filled with roadway-surfacing material and is able to be integrated homogenously into the roadway surface, the manhole cover attachment being of multi-part design and consisting at least of a peripheral collar (2) and of a mating insert (3), in which the mating walls of the peripheral collar and of the insert are designed to be conically widened in the upward direction,
**characterized**
**in that** the peripheral collar (2) has supports (5) which can be fixed on the upper edge of the manhole neck (4),
**in that** the peripheral collar (2) has overhanging grips (7) which prevent lateral displacement and bear on the support ring (6),
**in that** channels (8) allowing the introduction of fluid pressure media are arranged between the peripheral collar (2) and the mating insert (3),
**in that** the mating walls (9) of the peripheral collar (2) and of the mating insert (3) are designed so that they can be shortened thermally or mechanically, and
**in that** pressure chambers (10) which can be filled with fluid pressure media are arranged between the mating insert (3) and the peripheral collar (2).

2. Device according to Claim 1, **characterized in that** the fixable support (5) is designed as a one-part component which at least partially covers the entire upper edge of the manhole neck (4).

3. Device according to Claim 1, **characterized in that** the fixable support (5) is designed as a multi-part component which only partially covers the upper edge of the manhole neck (4).

4. Device according to Claims 1 to 3, **characterized in that** the peripheral collar (2) and the mating insert (3) consist of a uniform material, preferably of plastic which is stabilized against thermal stress.

5. Device according to Claims 1 to 4, **characterized in that** the channels (8) and the pressure chambers (10) are designed to receive hydraulic pressure media.

6. Device according to one of Claims 1 to 4, **characterized in that** the channels (8) and the pressure chambers (10) are designed to receive pneumatic pressure media.

7. Device according to one of Claims 1 to 6, **characterized in that** the mating insert (3) has a central bore (11) for receiving mechanical release aids.

8. Device according to one of Claims 1 to 7, **characterized in that** the closure cover (12) for the central bore (11) and/or the mating walls (9) of the peripheral collar (2) and mating insert (3) is or are coloured for position-identifying purposes.

9. Device according to one of Claims 1 to 8, **characterized in that** the supporting arrangement (13) between the peripheral collar (2) and the mating insert (3) is designed as a flexible sealing lip system (14) forming a pressure chamber.

10. Device according to Claim 9, **characterized in that** the flexible sealing lip system (14) between the mating insert (3) and the peripheral collar (2) is designed as part of the peripheral collar (2).

11. Device according to Claim 9, **characterized in that** the flexible lip system (14) between the mating insert (3) and the peripheral collar (2) is designed as part of the mating insert (3).

12. Device according to one of Claims 1 to 11, **characterized in that** the overhanging grips (7) preventing the lateral displacement of the manhole cover attachment (1) are designed as ring elements (15) which bear on the support ring (6) and can be widened to form a wedge shape.

13. Height-levelling device between a manhole neck and a roadway surface in the form of a manhole cover attachment which can be filled with roadway-surfacing material and is able to be integrated homogenously into the roadway surface, the manhole cover attachment (1) having a peripheral collar which is conically widened in the upward direction and can be filled with roadway-surfacing material, **characterized**
**in that** the manhole cover attachment (1) is of one-part design,
**in that** the peripheral collar (2) is equipped with overhanging grips (7) which prevent lateral displacement of the manhole cover attachment (1) and bear on the support ring (6),
**in that** the manhole cover attachment (1) is equipped with a base (16) which lies on the manhole neck,
**in that** at least one tool receptacle (17) extending as far as the roadway surface is arranged on the base (16) of the manhole cover attachment (1), and
**in that** at least one zone designed as a predetermined breaking point. (18) is arranged on the base (16) outside the region of the manhole cover.

14. Arrangement in a roadway construction of a height-levelling device between a manhole neck and a roadway surface according to one of Claims 1 to 12, the height-levelling device being of multi-part design, an outer ring (19) which projects into the level of the binder course being arranged on the manhole neck (4) with an upwardly open conical taper, the outer ring (19) bearing by means of frictional engagement on the manhole neck (4) via an upwardly bent cylindrical part, an attachment (20) having ventilation slots (21) and sliding sleeves (22) being arranged on the manhole neck, an intermediate ring (23) which is used when filling the attachment (20) with binder course material and which can be removed after the filling operation being arranged between the outer ring (19) and the attachment (20), a sliding ring (24) which can be displaced to the desired height of the top course being arranged in the conical outer ring (19), an insert (25) which serves for receiving top course material and can be fitted into the sliding ring (24) being arranged, and fluid supply channels (8) and also upper and lower sealing lips (27, 28) being arranged in the insert (25) which can be fitted.

15. Arrangement according to Claim 14, **characterized in that** mechanical lifting aids (26) which can be introduced into the sliding sleeves (22) and, following a rotation of approximately 90°, serve for lifting off the manhole cover are able to be arranged.

16. Arrangement according to either of Claims 14 and 15, **characterized in that** profilings (29) serving for the intimate connection between the binder course material to be introduced and the attachment (20) are arranged on the attachment (20).

17. Arrangement according to one of Claims 14 to 16, **characterized in that** profilings (30) serving for the intimate connection between the top course material and the insert (25) are arranged on the inner face of the insert (25).

18. Arrangement according to one of Claims 14 to 17, **characterized in that** the ventilation slots (21) and the sliding sleeves (22) are equipped with an oval cross section.

19. Arrangement according to one of Claims 14 to 17, **characterized in that** the ventilation slots (21) and the sliding sleeves (22) are equipped with a rectangular cross section.

## Revendications

1. Dispositif de mise à niveau entre un col de regard et la surface d'une chaussée sous forme de pièce de couverture de couvercle de regard pouvant être remplie de matériau de revêtement de la chaussée et pouvant être incorporée de manière homogène dans la surface de la chaussée, la pièce de couverture de couvercle de regard étant réalisée en plusieurs parties et se composant d'au moins d'un rebord périphérique (2) et d'un insert adaptable (3), les parois adaptables du rebord périphérique et de l'insert étant réalisées de manière à s'élargir coniquement vers le haut,
**caractérisé en ce que**
le rebord périphérique (2) présente, sur le bord supérieur du col de regard (4), des appuis (5) pouvant être fixés,
**en ce que** le rebord périphérique (2) présente des dépassements (7) s'appliquant contre l'anneau d'appui (6) et empêchant le déplacement latéral,
**en ce qu'**entre le rebord périphérique (2) et l'insert adaptable (3) sont disposés des canaux (8) autorisant l'introduction de moyens de pression fluides,
**en ce que** les parois adaptables (9) du rebord périphérique (2) et de l'insert adaptable (3) sont configurées de manière à pouvoir être raccourcies thermiquement ou mécaniquement et
**en ce qu'**entre l'insert adaptable (3) et le rebord périphérique (2) sont disposées des chambres de pression (10) pouvant être remplies de moyens de pression fluides.

2. Dispositif selon la revendication 1, **caractérisé en ce que** l'appui pouvant être fixé (5) est réalisé sous forme d'élément constructif d'une seule pièce et recouvrant au moins partiellement tout le bord supérieur du col de regard (4).

3. Dispositif selon la revendication 1, **caractérisé en ce que** l'appui pouvant être fixé (5) est réalisé sous la forme d'un élément constructif en plusieurs parties et ne recouvrant que partiellement le bord supérieur du col de regard (4).

4. Dispositif selon l'une quelconque des revendications 1 à 3, **caractérisé en ce que** le rebord périphérique (2) et l'insert adaptable (3) sont fabriqués en un matériau unitaire, de préférence en plastique stabilité vis-à-vis des sollicitations thermiques.

5. Dispositif selon l'une quelconque des revendications 1 à 4, **caractérisé en ce que** les canaux (8) et les chambres de pression (10) sont réalisés pour recevoir des moyens de pression hydrauliques.

6. Dispositif selon l'une quelconque des revendications 1 à 4, **caractérisé en ce que** les canaux (8) et les chambres de pression (10) sont réalisés pour recevoir des moyens de pression pneumatiques.

7. Dispositif selon l'une quelconque des revendications 1 à 6, **caractérisé en ce que** l'insert adaptable (3) présente un alésage central (11) pour recevoir des auxiliaires de desserrage mécaniques.

8. Dispositif selon l'une quelconque des revendications 1 à 7, **caractérisé en ce que** le couvercle de fermeture (12) pour l'alésage central (11) et/ou les parois adaptables (9) du rebord périphérique (2) et de l'insert adaptable (3) sont colorés de manière à reconnaître leur position.

9. Dispositif selon l'une quelconque des revendications 1 à 8, **caractérisé en ce que** le support (13) entre le rebord périphérique (2) et l'insert adaptable (3) est réalisé sous la forme d'un système de lèvres d'étanchéité flexible (14) formant la chambre de pression.

10. Dispositif selon la revendication 9, **caractérisé en ce que** le système de lèvres d'étanchéité flexible (14) entre l'insert adaptable (3) et le rebord périphérique (2) est réalisé sous forme de partie du rebord périphérique (2).

11. Dispositif selon la revendication 9, **caractérisé en ce que** le système de lèvres d'étanchéité flexible (14) entre l'insert adaptable (3) et le rebord périphérique (2) est réalisé sous forme de partie de l'insert adaptable (3).

12. Dispositif selon l'une quelconque des revendications 1 à 11, **caractérisé en ce que** les dépassements (7) empêchant le déplacement latéral de la pièce de couverture de couvercle de regard (1) sont réalisés sous forme d'éléments annulaires (15) élargissables en forme de coin et s'appliquant contre l'anneau d'appui (6).

13. Dispositif de mise à niveau entre un col de regard et la surface d'une chaussée sous forme de pièce de couverture de couvercle de regard pouvant être remplie de matériau de revêtement de la chaussée et pouvant être incorporée de manière homogène dans la surface de la chaussée, la pièce de couverture de couvercle de regard (1) présentant un rebord périphérique élargi coniquement vers le haut et pouvant être rempli de matériau de revêtement de la chaussée, **caractérisé en ce que** la pièce de couverture de couvercle de regard (1) est réalisée d'une seule pièce,
**en ce que** le rebord périphérique (2) est muni de dépassements (7) empêchant le déplacement latéral de la pièce de couverture de couvercle de regard (1) et s'appliquant contre l'anneau d'appui (6),
**en ce que** la pièce de couverture de couvercle de regard (1) est munie d'un fond (16) reposant sur le col de regard,
**en ce qu'**au moins un logement d'outil (17) s'étendant jusqu'à la surface de la chaussée est disposé sur le fond (16) de la pièce de couverture de couvercle de regard (1) et
**en ce qu'** au moins une zone réalisée sous forme de zone destinée à la rupture (18) est disposée sur le fond (16) en dehors de la région du couvercle de regard.

14. Agencement d'un dispositif de mise à niveau entre un col de regard et la surface d'une chaussée selon l'une quelconque des revendications 1 à 12, dans une construction de chaussée, dans lequel le dispositif de mise à niveau est réalisé en plusieurs parties, un anneau extérieur (19) s'étendant jusque dans le niveau de la couche de liaison étant disposé avec une conicité ouverte vers le haut sur le col de regard (4), l'anneau extérieur (19) s'appliquant sur le col de regard (4) par engagement par friction par une pièce cylindre courbée vers le haut,
une pièce de couverture (20) étant disposée sur le col de regard avec des fentes d'aération (21) et des douilles coulissantes (22),
un anneau intermédiaire (23) servant à remplir la pièce de couverture (20) de matériau de couche de liaison et pouvant être enlevé après le remplissage étant disposé entre l'anneau extérieur (19) et la pièce de couverture (20),
un anneau coulissant (24) déplaçable jusqu'à la hauteur de consigne de la couche de recouvrement étant disposé dans l'anneau extérieur conique (19),
un insert (25) servant à recevoir le matériau de la couche de recouvrement et pouvant être introduit dans l'anneau coulissant (24) étant prévu et
des canaux d'apport de fluide (8) ainsi que des lèvres d'étanchéité supérieure et inférieure (27, 28) étant disposés dans l'insert pouvant être introduit (25).

15. Agencement selon la revendication 14, **caractérisé en ce que** des auxiliaires de levage mécaniques (26) peuvent être introduits dans les douilles coulissantes (22) et peuvent être agencés après une rotation d'environ 90° pour soulever le couvercle du regard.

16. Agencement selon l'une quelconque des revendications 14 et 15, **caractérisé en ce que** des profilages (29) servant à la connexion intime du matériau de couche de liaison à introduire et de la pièce de couverture (20) sont disposés sur la pièce de couverture (20).

17. Agencement selon l'une quelconque des revendications 14 à 16, **caractérisé en ce que** des profilages (30) servant à la connexion intime du matériau de couche de recouvrement et de l'insert (25) sont disposés sur la surface interne de l'insert (25).

18. Agencement selon l'une quelconque des revendications 14 à 17, **caractérisé en ce que** les fentes d'aération (21) et les douilles coulissantes (22) sont pourvues d'une section transversale ovale.

19. Agencement selon l'une quelconque des revendications 14 à 17, **caractérisé en ce que** les fentes d'aération (21) et les douilles coulissantes (22) sont pourvues d'une section transversale rectangulaire.
